# EUROPÄISCHE PATENTSCHRIFT

(11) **EP 2 099 991 B1**
(45) Veröffentlichungstag und Bekanntmachung des Hinweises auf die Patenterteilung: **17.06.2015**
(21) Anmeldenummer: 05791614.0
(22) Anmeldetag: 08.09.2005
(51) Int. Cl.: E05B 81/06, E05B 77/36, E05B 81/16, E05B 81/42

(54) **KRAFTFAHRZEUGTÜRVERSCHLUSS**
DOOR LOCK FOR A MOTOR VEHICLE
MECANISME DE FERMETURE DE PORTE DE VEHICULE

(30) Priorität: 08.10.2004 DE 102004049401
(43) Veröffentlichungstag der Anmeldung: 16.09.2009
(73) Patentinhaber: Kiekert Aktiengesellschaft, 42579 Heiligenhaus (DE)
(72) Erfinder: TORKOWSKI, Thorsten, 47259 Duisburg (DE); HOFFMANN, Katrin, 96271 Grub am Forst (DE); BARTELS, Markus, 45472 Mülheim (DE)
(86) Internationale Anmeldenummer: PCT/DE2005/001569
(87) Internationale Veröffentlichungsnummer: WO 2006/039879

(56) Entgegenhaltungen:
- EP-A- 0 256 401
- EP-A- 0 478 013
- EP-A- 0 684 356
- EP-A- 1 178 172
- DE-A1- 4 219 211
- DE-A1- 19 508 026
- US-A- 4 502 718

## Beschreibung

Die Erfindung betrifft einen Kraftfahrzeugtürverschluss, mit einem Zentralverriegelungsantrieb mit einem Schneckenrad und mit einem Zentralverrieglungselement, welches von dem Zentralverriegelungsantrieb betätigt wird und wenigstens die Funktionsstellungen "entriegelt" und "verriegelt" einnimmt, wobei zumindest ein Zwischenelement vorgesehen ist, welches auf das Zentralverriegelungselement arbeitet und bei dessen eingenommener Funktionsstellung eine Weiterbewegung des Zentralverriegelungsantriebes elastisch nachgebend zulässt, wobei das Zwischenelement als Betätigungsstift ausgebildet ist, welcher mit seinem einen Ende axial elastisch verschiebbar an den Zentralverriegelungsantrieb angeschlossen ist, wobei der Betätigungsstift mit Hilfe eines Anschlags, senkrecht zur vom Schneckenrad aufgespannten Ebene, am Schneckenrad aufgenommen ist und das Zwischenelement zum Verstellen des Zentralverriegelungselementes in die Funktionsstellung "entriegelt" bzw. "verriegelt" einen der beidseitig eines Betätigungsmauls des Zentralverriegelungselementes angeordneten Anschläge beaufschlagt.

Ein solcher Kraftfahrzeugtürverschluss ist aus der EP 1 178 172 A2 bekannt.

Andere Kraftfahrzeugtürverschlüsse sind in großer Zahl aus der Praxis bekannt und werden im Übrigen in der EP 0 478 013 A2 oder der DE 195 08 026 A1 oder auch der EP 0 711 891 B1 vorgestellt. Üblicherweise wird hier so vorgegangen, dass der Zentralverriegelungsantrieb mit Hilfe eines Elektromotors über eine Schnecke auf ein Schneckenrad arbeitet, das seinerseits Mitnehmernocken oder Betätigungsnocken bzw. Betätigungszapfen aufweist.

Die Betätigungs- oder Mitnehmernocken arbeiten auf das Zentralverriegelungselement, welches in der Regel - aber nicht einschränkend - als Zentralverriegelungshebel ausgebildet ist. Dazu verfügt das Zentralverriegelungselement bzw. der Zentralverriegelungshebel über eine Gabelaufnahme, in welche der Betätigungsnocken eingreift, um den Zentralverriegelungshebel in seine Funktionsstellungen (wenigstens "entriegelt" und "verriegelt") zu überführen. Zu diesem Vorgang korrespondiert jeweils regelmäßig eine Drehrichtung des Schneckenrades (im Uhrzeigersinn oder im Gegenuhrzeigersinn), an dessen Ende der Betätigungsnocken gegen Anschlagflächen seitlich der Aufnahme im Sinne einer Blockfahrt anschlägt.

Dieser Blockbetrieb korrespondiert einerseits dazu, dass viele elektronische Bauelemente, insbesondere Schalter oder Sensoren welche die Einnahme der Funktionsstellungen des Zentralverriegelungselementes erfassen, entfallen können. Außerdem lässt sich eine solche Blockfahrt problemlos elektronisch durch einen Anstieg des Aufnahmestromes für den Elektromotor des Zentralverriegelungsantriebes erkennen und auswerten. Andererseits erfordert die Blockfahrt spezielle bauliche Anpassungen.

So müssen zunächst einmal nicht unerhebliche Stromkabelquerschnitte für den Elektromotor des Zentralverriegelungsantriebes zur Verfügung gestellt werden, um den sicheren Anstieg der aufgenommenen Stromstärke ohne die Gefahr von Kabelbrand oder dergleichen auswerten zu können. Das ist aufwendig und kostenintensiv. Hinzu kommt, dass bei einer Blockfahrt des Elektromotors das gesamte Kabelnetz eines mit solchermaßen ausgerüsteten Kraftfahrzeugtürverschlüssen versehenen Kraftfahrzeuges mit Störspannungsspitzen verseucht wird. Wegen der Vielzahl an gegen solche Störspannungsspitzen empfindlichen elektronischen Bauelementen hat dies zur Folge, dass zusätzliche Entstörbauteile eingebaut werden müssen. Auch das erhöht wiederum den konstruktiven und finanziellen Aufwand.

Schließlich darf nicht unerwähnt bleiben, dass die Blockfahrt beim Stand der Technik Geräusche innerhalb des Kraftfahrzeugtürverschlusses erzeugt, die per Körperschallübertragung die gesamte Kraftfahrzeugkarosserie erfassen können. Diesem Problem hat man in der Vergangenheit dadurch Rechnung getragen, dass mehr oder minder aufwendige Dämpfungsmaßnahmen vorgesehen worden sind. Daraus resultiert weiterer Bauaufwand und erhöhte Kosten. Hier will die Erfindung insgesamt Abhilfe schaffen.

Der Erfindung liegt das technische Problem zugrunde, einen derartigen Kraftfahrzeugtürverschluss so weiter zu entwickeln, dass die mit einer Blockfahrt verbundenen Nachteile (erhöhter Leitungsquerschnitt für den Elektromotor, Auftreten von Störspannungsspitzen sowie unangenehme Geräuschentwicklung) vermieden werden.

Zur Lösung dieser technischen Problemstellung ist ein gattungsgemäßer Kraftfahrzeugtürverschluss im Rahmen der Erfindung dadurch gekennzeichnet, dass der Zentralverriegelungsantrieb anschlaglos arbeitet und dazu das Zwischenelement bei dessen eingenommener Funktionsstellung eine Weiterbewegung des Zentralverriegelungsantriebes zulässt, indem der Betätigungsstift einen ersten Anschlag des Betätigungsmaules nicht erreicht und über den zweiten Anschlag elastisch nachgebend hinwegbewegt wird.

Im Gegensatz zum Stand der Technik (EP 1 178 172 A2) fährt der erfindungsgemäße Zentralverriegelungsantrieb folglich nicht (mehr) "auf Block", weil er insofern anschlaglos arbeitet. Dazu greift die Erfindung auf ein spezielles Zwischenelement zurück, welches den Zentralverriegelungsantrieb mit dem Zentralverriegelungselement koppelt. Das Zwischenelement überträgt also Bewegungen des Zentralverriegelungsantriebes auf das Zentralverriegelungselement. Das geschieht nun in der Weise, dass das Zwischenelement bei eingenommener Funktionsstellung des Zentralverriegelungselementes (beispielsweise "verriegelt" oder "entriegelt") eine Weiterbewegung des Zentralverriegelungsantriebes elastisch nachgebend zulässt.

Das heißt, selbst wenn das Zentralverriegelungselement die gewünschte Funktionsstellung bereits eingenommen hat, kann der Zentralverriegelungsantrieb in der damit zusammenhängenden Betätigungsrichtung weiterbewegt werden. - Eine Betätigung in der Gegenrichtung hat natürlich zur Folge, dass das Zentralverriegelungselement in seine andere Funktionsstellung mitgenommen wird.

Durch diese Erfindungsmaßnahmen kann der Zentralverriegelungsantrieb beispielsweise mit einer Zeitsteuerung flankiert werden, die nach einer gewissen Zeit für seine Abschaltung sorgt, ohne dass irgendwelche Beschädigungen am Zentralverriegelungsantrieb und/oder dem Zentralverriegelungselement befürchtet werden müssen. Denn der Zentralverriegelungsantrieb arbeitet - wie gesagt - anschlaglos, es wird also auf eine Blockfahrt ausdrücklich verzichtet. Das gewährleistet das Zwischenelement, welches eine Weiterbewegung des Zentralverriegelungsantriebes auch dann zulässt, wenn das Zentralverriegelungselement die gewünschte Funktionsstellung eingenommen hat. Dabei wird man die Zeitsteuerung natürlich so auslegen, dass die gewünschte Funktionsstellung des Zentralverriegelungselementes ("verriegelt" oder "entriegelt") in jedem Fall sicher eingenommen wird.

Auf diese Weise kann der als Bestandteil des Zentralverriegelungsantriebes regelmäßig eingesetzte (reversierbare) Elektromotor mit konventionellen Stromkabelquerschnitten versorgt werden, weil eine erhöhte Stromaufnahme nicht zu erwarten ist und auch nicht zur Auswertung benötigt wird. Weil die Blockfahrt entfällt, sind darüber hinaus auch keine Störspannungsspitzen im Leitungsnetz zu erwarten, so dass zusätzliche Entstörbauteile entfallen können. Schließlich lässt sich die Ansteuerung des Zentralverriegelungsantriebes mit preiswerten Halbleiterbauelementen unter Berücksichtigung einer simplen Zeitsteuerung realisieren, die lediglich in der Lage sein müssen, die auftretenden Niedrigströme zu schalten. Insgesamt wird also eine beträchtliche Aufwandsverminderung und folglich Kostenreduzierung erreicht.

Das erreicht die Erfindung im Detail ergänzend in der Weise, dass das Zwischenelement an den Zentralverriegelungsantrieb angeschlossen ist. Dabei mag das Zwischenelement wenigstens eine Feder aufweisen, welche seine durch den Zentralverriegelungsantrieb hervorgerufenen Bewegungen bei festgelegtem Zentralverriegelungselement elastisch nachgebend aufnimmt. Die Feder sorgt also für die nötige Elastizität des Zwischenelementes, wenngleich die Erfindung natürlich auch Varianten abdeckt, bei denen das Zwischenelement selbst über die nötige Elastizität verfügt, um bei in der gewünschten Funktionsstellung festgelegtem Zentralverriegelungselement die beschriebene Weiterbewegung des Zentralverriegelungsantriebes elastisch nachgebend aufnehmen zu können. Fraglos werden auch Kombinationen einer Feder mit einem eigenelastischen Zwischenelement abgedeckt.

Das Zwischenelement greift in ein Betätigungsmaul des Zentralverriegelungselementes ein. Dann werden Bewegungen des Zentralverriegelungsantriebes über das Zwischenelement auf das Betätigungsmaul bzw. meistens seitlich des Betätigungsmaules vorgesehene Anschlagflächen übertragen. Auch in diesem Fall sorgt das Zwischenelement also dafür, dass das Zentralverriegelungselement die gewünschten Funktionsstellungen (zumindest "entriegelt" und "verriegelt") einnimmt.

Das Zwischenelement ist als Betätigungsstift ausgebildet, welcher mit seinem einen Ende axial elastisch verschiebbar an den Zentralverriegelungsantrieb angeschlossen ist. Meistens dient ein Schneckenrad des Zentralverriegelungsantriebes zur entsprechenden Aufnahme des Betätigungsstiftes. Dieser greift meistens in das Betätigungsmaul des Zentralverriegelungselementes ein und sorgt durch sein Anlaufen an dortige Anschläge dafür, dass das Zentralverriegelungselement die gewünschte Funktionsstellung einnimmt. Wenn nun das Schneckenrad bzw. der Zentralverriegelungsantrieb weiterbewegt wird, so kann sich der Betätigungsstift über eine mit dem Anschlag zusammenwirkende Rampe ungehindert weiterbewegen, und zwar auch über den Anschlag hinweg, weil er axial elastisch verschiebbar ausgeführt ist.

Üblicherweise sorgen zwei Anschläge im Kraftfahrzeugtürverschlussgehäuse bzw. an einen Schlosskasten angeschlossene Anschläge zur Festlegung des Zentralverriegelungselementes in seinen beiden Funktionsstellungen. Selbstverständlich können auch mehr als drei Funktionsstellungen des Zentralverriegelungselementes realisiert sein, nämlich dann, wenn beispielsweise noch die Positionen "Diebstahlsicherung ein" oder "Diebstahlsicherung aus" hinzukommen. Darüber hinaus lassen sich natürlich auch mehr als ein Zwischenelement in diesem Zusammenhang realisieren. Schließlich mag der Zentralverriegelungsantrieb - wie beschrieben - über einen reversierenden Motor verfügen, der das regelmäßig vorgesehene Schneckenrad im Uhrzeigersinn und im Gegenuhrzeigersinn betätigt, um so die zugehörlgen Funktionsstellungen des Zentralverriegelungselementes darstellen zu können.

Im Folgenden wird die Erfindung anhand einer lediglich ein Ausführungsbeispiel darstellenden Zeichnung näher erläutert; es zeigen:
- **Fig**. **1 und 2**: einen Kraftfahrzeugtürverschluss gemäß dem Stand der Technik in verschiedenen Funktionsstellungen,
- **Fig**. **3**: einen erfindungsgemäßen Kraftfahrzeugtürverschluss in einer Übersicht und
- **Fig. 4 und 5**: Details aus Fig. 3 in verschiedenen Funktionsstellungen.

In den Figuren ist ein nicht zur Erfindung gehörender Kraftfahrzeugtürverschluss dargestellt, der über einen Zentralverriegelungsantrieb 1, 2, 3, 4 verfügt. Der Zentralverriegelungsantrieb 1, 2, 3, 4 setzt sich im Detail aus einem Zentralverriegelungsmotor bzw. reversierenden Elektromotor 1, einer von dem Elektromotor 1 angetriebenen Schnecke 2 sowie einem Schneckenrad 3 und Betätigungszapfen 4 zusammen, die von dem Schneckenrad 3 getragen werden. Wie üblich, wird der Zentralverriegelungsantrieb 1, 2, 3, 4 von einer nicht ausdrücklich dargestellten Steuereinheit beaufschlagt, die dafür sorgt, dass sämtliche Kraftfahrzeugtürverschlüsse eines Kraftfahrzeuges übereinstimmend die Positionen "entriegelt" oder "verriegelt" einnehmen. Grundsätzlich kann auch eine Diebstahlsicherungsstellung realisiert werden, was jedoch nicht dargestellt ist.

Im Ausführungsbeispiel repräsentiert das als Zentrafverriegelungshebel ausgeführte Zentralverriegelungselement 5 die beiden Funktionsstellungen "entriegelt" und "verriegelt". Im Rahmen der Variante nach den Fig. 1 und 2 befindet sich der Zentralverriegelungshebel bzw. das Zentralverriegelungselement in der Stellung nach Fig. 1 in seiner Position "entriegelt", während die Funktionsstellung nach Fig. 2 zur Position "verriegelt" gehört. Grundsätzlich könnte auch umgekehrt verfahren werden. Jedenfalls kann das Zentralverriegelungselement bzw. der Zentralverriegelungshebel 5 zwei definierte Endpositionen einnehmen, die dazu korrespondieren, dass der Zentralverriegelungshebel 5 gegen gehäusefeste Anschläge 6 anläuft und in dieser Position fixiert wird.

Die Funktionsstellung "entriegelt" korrespondiert dazu, dass ein nicht gezeigtes Betätigungshebelwerk mechanisch mit einem ebenfalls nicht dargestellten Gesperre verbunden ist und folglich der Kraftfahrzeugtürverschluss geöffnet werden kann. In der Position "verriegelt" liegt dagegen eine solche unterbrochene mechanische Wirkungskette nicht vor, so dass Betätigungen leer gehen.

Mit dem Zentralverriegelungshebel 5 verbunden ist ein Verriegelungshebel 7, an welchen zusätzliche mechanische Verriegelungselemente, wie ein Innentürknopf, ein Schließzylinder etc. angeschlossen sein können und der für die vorliegende Erfindung unbedeutend ist.

Beide grundsätzlichen Varianten zeichnen sich dadurch aus, dass der Zentralverriegelungsantrieb 1, 2, 3, 4 anschlaglos arbeitet und dazu zumindest ein Zwischenelement 8 aufweist. Bei dem Beispiel nach den Fig. 1 und 2 ist das Zwischenelement 8 als Betätigungshebel 8' ausgebildet, welcher mit einem Ende schwenkbar elastisch an das Zentralverriegelungselement bzw. den Zentralverriegelungshebel 5 angeschlossen ist. Dazu ist eine Schwenkachse 9 realisiert, die von einer Spiralfeder 10 umschlossen wird. Die Spiralfeder 10 bzw. Feder 10 verfügt über zwei Federenden 11, die zwischen sich einen Anschlagzapfen 12 des Betätigungshebels 8' aufnehmen.

Auf diese Weise kann der Betätigungshebel 8' bzw. das Zwischenelement 8 um seine Schwenkachse 9 hin- und hergeschwenkt werden und kehrt jeweils federunterstützt in die in der Fig. 1 dargestellte Ausgangslage mittig zwischen zwei Nasen 13 des Zentralverriegelungshebels 5 zurück, die mit den gehäusefesten Anschlägen 6 zusammenwirken.

Bei der abgeänderten Ausgestaltung nach den Fig. 3 bis 5 ist das Zwischenelement 8 als Betätigungsstift 8", ausgebildet, welcher mit seinem Ende axial elastisch verschiebbar an den Zentralverriegelungsantrieb 1, 2, 3, 4 angeschlossen ist. Dazu wird der Betätigungsstift 8" mit Hilfe eines Anschlages 14 am Schneckenrad 3 gehalten, und zwar senkrecht zur vom Schneckenrad aufgespannten Ebene, in der Ansicht nach Fig. 3 sich senkrecht nach hinten erstreckend und die Zeichenebene quasi "durchbohrend". Dadurch kann der Betätigungsstift 8" in axialer Richtung elastisch nachgeben.

Das Zwischenelement 8 greift im Rahmen des Beispiels nach den Fig. 1, 2 in eine Umlaufbahn 15 des Betätigungszapfens 4 auf dem Schneckenrad 3 ein. Auf diese Weise wird der Zentralverriegelungshebel 5 in die gewünschten Funktionsstellungen überführt. Ausgehend von der Position "entriegelt" nach Fig. 1 sorgt beispielsweise eine Uhrzeigersinnbewegung des linken Betätigungszapfens 4 dafür, dass das Zwischenelement 8 respektive der Betätigungshebel 8' das Zentralverriegelungselement bzw. den Zentralverriegelungshebel 5 mitnimmt.

Tatsächlich vollführt bei diesem Vorgang das Zentralverriegelungselement bzw. der Zentralverriegelungshebel 5 eine Gegenuhrzeigersinnbewegung um seine Schwenkachse 16. Sobald die linke Nase 13 des Zentralverriegelungshebels 5 gegen den linken Anschlag 6 anläuft, wird der Zentralverriegelungshebel 5 in der dann erreichten Funktionsstellung "verriegelt" nach Fig. 2 festgelegt bzw. blockiert.

Dennoch kann der Betätigungszapfen 4 weiterlaufen, weil insofern der Betätigungshebel 8' elastisch nachgebend ausweicht, wie die strichpunktierte Darstellung in Fig. 2 deutlich macht. Der Zentralverriegelungsantrieb 1, 2, 3, 4 arbeitet also anschlaglos. Denn der Betätigungshebel 8' bewegt sich in einer Ebene, die unterhalb der Ebene liegt, welche von dem Zentralverriegelungshebel 5 mit den beiden Nasen 13 aufgespannt wird. Dadurch werden Uhrzeigersinnbewegungen des Betätigungszapfens 4 nicht behindert und der Betätigungshebel 8' kann jeweils elastisch nachgebend ausweichen (wenn das ihn tragende Zentralverriegelungselement 5 wie beschrieben blockiert ist).

Die zugehörige Spiralfeder 10 sorgt mit ihren beiden Enden 11 jeweils dafür, dass der Betätigungshebel 8' bei diesem Vorgang unverändert seine durchgezogen dargestellte Position entsprechend der Fig. 1 beibehält. Nach einer vorgegebenen Zeitspanne, d. h. innerhalb eines festgelegten Zeitfensters, wird der Elektromotor 1 des Zentralverriegelungsantriebes 1, 2, 3, 4 abgeschaltet.

Kommt es - ausgehend von der Stellung "verriegelt" nach Fig. 2 - dazu, dass der Elektromotor 1 in Gegenrichtung bestromt wird, so sorgt eine damit verbundene Gegenuhrzeigersinndrehung des Betätigungszapfens 4 dafür, dass der Betätigungshebel 8', den Zentralverriegelungshebel 5 wiederum mitnimmt, jetzt allerdings im Sinne einer Verschwenkung im Uhrzeigersinn um seine Schwenkachse 16. Am Ende dieser Bewegung erreicht der Zentralverriegelungshebel 5 die Ausgangsstellung "entriegelt" nach Fig. 1. Auch in diesem Fall führt eine Weiterbewegung des Betätigungszapfens 4 dazu, dass der Betätigungshebel 8' - unterstützt durch die Spiralfeder 10 - elastisch nachgebend ausweichen kann, und zwar so lange, bis der Elektromotor 1 nach der vorgegebenen Zeit abgeschaltet wird. - Es versteht sich, dass die Zeit eingestellt und an die Einbauverhältnisse angepasst werden kann.

Die Variante nach den Fig. 3 bis 5 geht ähnlich vor. Hier greift das Zwischenelement 8 bzw. ein Betätigungsstift 8" in ein Betätigungsmaul 17 des Zentralverriegelungshebels 5 ein. Zusätzlich sind Anschläge 18 beidseitig des Betätigungsmaules 17 vorgesehen. Sobald der Betätigungsstift 8" beispielsweise - ausgehend von der Position "entriegelt" nach Fig. 4 - den linken Anschlag 18 beaufschlagt, wird der Zentralverriegelungshebel 5 im Gegenuhrzeigersinn um die Schwenkachse 16 verstellt und erreicht die Funktionsstellung nach Fig. 5 "verriegelt". Der Betätigungsstift 8" kann unverändert die mit dem zuvor beschriebenen Vorgang verbundene Bewegung im Gegenuhrzeigersinn wie angedeutet weiter vollführen. Denn der zuvor betätigte linke Anschlag 18 wird von dem Betätigungsstift 8" in der erreichten Funktionsstellung nach Fig. 5 "verriegelt" nicht (mehr) erreicht. Vielmehr bewegt sich der Betätigungsstift 8" entlang der in Fig. 5 strichpunktiert dargestellten Bewegungsbahn unverändert im Gegenuhrzeigersinn und läuft hierbei eine zum rechten Anschlag 18 ansteigende Rampe 19 hoch.

Nach Erreichen des rechten Anschlages 18 fällt der Betätigungsstift 8", (federunterstützt) in das Betätigungsmaul 17 ein und wird folglich in dieser Gegenuhrzeigersinnbewegung nicht behindert. - Auch der linke Anschlag 18 weist eine zu ihm hin ansteigende Rampe 19 auf. Insgesamt kann der im Gegenuhrzeigersinn bewegte Betätigungsstift 8" in der Funktionsstellung nach Fig. 5 "verriegelt" folglich eine ungehinderte Bewegung im Gegenuhrzeigersinn vollführen, und zwar über den Anschlag 18 hinweg.

Um nun ausgehend von der Stellung "verriegelt" in Fig. 5 die Position "entriegelt" nach Fig. 4 wieder zu erreichen, wird der Zentralverriegelungsantrieb 1, 2, 3, 4 bzw. dessen Elektromotor 1 reversierend betrieben. Dadurch vollführt der Betätigungsstift 8" in der Fig. 5 eine Uhrzeigersinndrehung, die durch einen dortigen Pfeil angedeutet ist. Diese Uhrzeigersinndrehung korrespondiert dazu, dass der Betätigungsstift 8" gegen den rechten Anschlag 18 anläuft. Das führt dazu, dass der Zentralverriegelungshebel 5 um die Schwenkachse 16 in die Position "entriegelt" nach Fig. 4 überführt wird. In dieser Stellung kann der Betätigungsstift 8" wiederum ungehindert seine Uhrzeigersinndrehung fortführen, weil er insofern mit Hilfe der dem linken Anschlag 18 zugeordneten Rampe 19 über den linken Anschlag 18 hinwegbewegt wird und den rechten Anschlag 18 in der Stellung nach Fig. 4 nicht erreicht.

Es sollte abschließend noch ausdrücklich betont werden, dass das Zwischenelement 8 bzw. der Betätigungshebel 8' und/oder der Betätigungsstift 8" auch mehrfach vorgesehen werden können. Das heißt, es sind mehrere Zwischenelemente 8 realisiert. Das ist vor dem Hintergrund von besonderer Bedeutung, dass die Position des Zwischenelementes 8 nach der Zeitabschaltung des Zentralverriegelungsantriebes 1, 2, 3, 4 nur ungefähr festliegt. Um nun eine sogenannte "Schnellentriegelung" vornehmen zu können, die zumeist mit einer beispielsweise lediglich ein Viertel Umdrehung des Schneckenrades 3 einhergeht, empfiehlt es sich, drei oder sogar vier Zwischenelemente 8 respektive Betätigungshebel 8' und/oder Betätigungsstifte 8" vorzusehen, damit nach Überstreichen dieser ein Viertel Umdrehung die gewünschte Funktionsstellung (im Beispielfall "entriegelt") sicher erreicht wird.

## Patentansprüche

1. Kraftfahrzeugtürverschluss, mit einem Zentralverriegelungsantrieb (1 , 2 , 3 , 4) mit einem Schneckenrad (3) und mit einem Zentralverriegelungselement (5), welches von dem Zentralverriegelungsantrieb (1, 2, 3, 4) betätigt wird und wenigstens die Funktionsstellungen "entriegelt" und "verriegelt" einnimmt, wobei zumindest ein Zwischenelement (8; 8") vorgesehen ist, welches auf das Zentralverriegelungselement (5) arbeitet und bei dessen eingenommener Funktionsstellung eine Weiterbewegung des Zentralverriegelungsantriebes (1, 2, 3, 4) elastisch nachgebend zulässt, wobei das Zwischenelement (8; 8") als Betätigungsstift (8") ausgebildet ist, welcher mit seinem einen Ende axial elastisch verschiebbar an den Zentralverriegelungsantrieb (1, 2, 3, 4) angeschlossen ist, wobei der Betätigungsstift (8") mit Hilfe eines Anschlags (14), senkrecht zur vom Schneckenrad (3) aufgespannten Ebene, am Schneckenrad (3) aufgenommen ist und das Zwischenelement (8") zum Verstellen des Zentralverriegelungselementes (5) in die Funktionsstellung "entriegelt" bzw. "verriegelt" einen der beidseitig eines Betätigungsmauls (17) des Zentralverriegelungselementes (5) angeordneten Anschläge (18) beaufschlagt,
**dadurch gekennzeichnet, dass** der Zentralverriegelungsantrieb (1, 2, 3, 4) anschlaglos arbeitet und dazu das Zwischenelement (8, 8") bei dessen eingenommener Funktionsstellung eine Weiterbewegung des Zentralverriegelungsantriebes (1, 2, 3) zulässt, indem der Betätigungsstift (8") einen ersten Anschlag (18) des Betätigungsmaules (17) nicht erreicht und über den zweiten Anschlag (18) elastisch nachgebend hinwegbewegt wird.

2. Kraftfahrzeugtürverschluss nach Anspruch 1, **dadurch gekennzeichnet, dass** zwei gehäusefeste Anschläge (6) zur Festlegung des Zentralverriegelungselementes (5) in seinen beiden Funktionsstellungen "entriegelt" und "verriegelt" vorgesehen sind.

3. Kraftfahrzeugtürverschluss nach Anspruch 1 und 2, **dadurch gekennzeichnet, dass** der Zentralverriegelungsantrieb (1, 2, 3, 4) einen reversierbaren Elektromotor (1) aufweist.

## Claims

1. Motor vehicle door lock containing a central locking drive (1, 2, 3, 4) comprising a worm gear (3) and a central locking element (5) operated by the central locking drive (1, 2, 3, 4) and at least assuming the operating positions "unlocked" and "locked", in which at least one linking element (8, 8") is provided, acting on the central locking element (5) and which when it has assumed its operating position, permits moving on of the central locking drive (1, 2, 3, 4) in an elastically yielding manner, in which the linking element (8, 8") is designed as an actuating pin (8") of which one end is connected to the central locking drive (1, 2, 3, 4) in an axially elastically displaceable manner, in which the actuating pin (8") is received on the worm gear (3) by a stop (14) arranged perpendicularly to the plane defined by the worm gear (3) and in which in order to move the central locking element (5) into the operating positions "unlocked" or "locked", the linking element (8") acts upon one of the stops (18) arranged on both sides of an actuating jaw (17) of the central locking element (5)
**characterised in that**
the central locking drive (1, 2, 3, 4) operates without stops and that thus the linking element (8, 8") allows the central locking drive (1, 2, 3) to be moved on, when in its operating position, by means of the linking element (8") not reaching a first stop (18) of the actuating jaw (17) and being moved past the second stop (18) in an elastic resilient manner.

2. Motor vehicle door lock according to claim 1, **characterised in that** two stops (6), fixed relative to the housing, are provided for retaining the central locking element (5) in its two operating positions "unlocked" and "locked".

3. Motor vehicle door lock according to claim 1 and 2, **characterised in that** the central locking drive (1, 2, 3, 4) contains a reversible electric motor (1).

## Revendications

1. Dispositif de verrouillage de porte de véhicule automobile, avec un dispositif d'entraînement de verrouillage centralisé (1, 2, 3, 4) avec une roue hélicoïdale (3) et avec un élément de verrouillage centralisé (5) qui est actionné par le dispositif d'entraînement de verrouillage centralisé (1, 2, 3, 4) et qui prend au moins les positions de fonctionnement « déverrouillé » et « verrouillé », au moins un élément intercalaire (8, 8") étant prévu qui agit sur l'élément de verrouillage centralisé (5) et lors de la prise de position de fonctionnement de celui-ci, permettant une poursuite de mouvement du dispositif d'entraînement de verrouillage centralisé (1, 2, 3, 4) élastique extensible, l'élément intercalaire (8, 8") étant formé en tant que broche d'actionnement (8") associée à l'une de ses extrémités axialement, élastiquement et pouvant être déplacée au dispositif d'entraînement de verrouillage centralisé (1, 2, 3, 4), la broche d'actionnement (8") étant prise à la roue hélicoïdale (3) à l'aide d'une butée (14), verticalement par rapport au niveau tendu par la roue hélicoïdale (3) et l'élément intercalaire (8"), pour déplacer l'élément de verrouillage centralisé (5), agissant sur une des butées (18) disposées des deux côtés d'une fourche d'actionnement (17) de l'élément de verrouillage centralisé (5), à la position de fonction « déverrouillé » ou « déverrouillé »
**caractérisé en ce que**
le dispositif d'entraînement de verrouillage centralisé (1, 2, 3, 4) fonctionne sans butée et à ce effet en prenant le position de fonctionnement permet une poursuite de mouvement du dispositif d'entraînement de verrouillage centralisé (1, 2, 3) par le fait que la broche d'actionnement (8") n'atteint pas une première butée (18) de laa fourche d'actionnement (17) et est éloigné de façon élastique et extensible via la deuxième butée (18).

2. Dispositif de verrouillage de porte de véhicule automobile selon la revendication 1 caractérisé en que deux butées (6) fixées au boîtier sont prévues pour déterminer l'élément de verrouillage centralisé (5) dans ses deux positions de fonctionnement « déverrouillé » et « déverrouillé .

3. Dispositif de verrouillage de porte de véhicule automobile selon les revendications 1 et 2 caractérisé en que le dispositif d'entraînement de verrouillage centralisé (1, 2, 3, 4) présente un moteur électrique (1) réversible.
